# EUROPÄISCHE PATENTSCHRIFT

(11) **EP 3 469 617 B1**
(45) Veröffentlichungstag und Bekanntmachung des Hinweises auf die Patenterteilung: **04.01.2023**
(21) Anmeldenummer: 17739964.9
(22) Anmeldetag: 13.07.2017
(51) Int. Cl.: H01H 33/662

(54) **KERAMIKISOLATOR FÜR VAKUUMSCHALTRÖHREN**
CERAMIC INSULATOR FOR VACUUM INTERRUPTERS
ISOLATEUR EN CÉRAMIQUE POUR TUBES DE COMMUTATION À VIDE

(30) Priorität: 09.08.2016 DE 102016214755
(43) Veröffentlichungstag der Anmeldung: 17.04.2019
(73) Patentinhaber: Siemens Energy Global GmbH & Co. KG, 81739 München (DE)
(72) Erfinder: GRASKOWSKI, Frank, 16348 Wandlitz (DE); HARTMANN, Werner, 91085 Weisendorf (DE); KOSSE, Sylvio, 91052 Erlangen (DE); LAWALL, Andreas, 13505 Berlin (DE)
(86) Internationale Anmeldenummer: PCT/EP2017/067652
(87) Internationale Veröffentlichungsnummer: WO 2018/028918

(56) Entgegenhaltungen:
- DE-A1- 19 503 347
- JP-A- 2010 073 460
- JP-A- 2012 230 876
- US-A- 3 178 541

## Beschreibung

Die Erfindung bezieht sich auf einen Keramikisolator für Vakuumschaltröhren und eine Vakuumschaltröhre mit entsprechendem Keramikisolator.

Im Stand der Technik sind Vakuumschaltröhren bekannt, die als Isolator eine Keramikröhre aufweisen, die an ihren Enden vakuumdicht verschlossen ist und an deren Enden jeweils entweder ein Bewegkontakt oder ein Festkontakt von außen in die Vakuumröhre eingeführt wird.

Die technische Nutzbarkeit von diesen Keramiken ist aber aufgrund eines Entladungsaufbaus entlang der Isolatoren, insbesondere auf der Vakuumseite, eingeschränkt. Der Entladungsaufbau wird im Vakuum von der Desorption adsorbierter Gasschichten durch feldemittierte Elektronen beherrscht. Dabei skaliert die Spannungsfestigkeit (Durchbruchsfeldstärke) entlang der Oberfläche nicht mit der Isolatorlänge D, sondern nur proportional zu D^{-0,5}.

Dies hat zur Folge, daß insbesondere für hohe und sehr hohe Spannungen, insbesondere über 100 KV, es zunehmend schwieriger wird, die notwendige Spannungsfestigkeit bei beispielsweise Vakuumschaltröhren zu bewerkstelligen.

Da bei einstückigen Isolatoren so die Durchschlagsfeldstärke mit zunehmender Länge abnimmt, führt die Verlängerung einzelner Isolatoren nicht zum Ziel einer hohen Spannungsfestigkeit, wie sie beispielsweise bei Blitzstoßspannungen von z.B. 650 KV mit einem technisch und kostenseitig vertretbarem Aufwand zu realisieren ist.

Zusätzlich zu den hohen Kosten von einzelnen langen Isolatoren und der begrenzten Spannungsfestigkeit fallen auch die großen zu bewegenden Massen des Bewegkontaktes von langen Vakuumröhren, sowie eine entsprechend notwendige hohe Antriebsenergie negativ zu Buche.

Im Stand der Technik wird dieses Problem durch segmentierte Isolationskörper realisiert, bei denen kürzere Isolatoren jeweils durch Metallstrukturen verbunden werden, die in den Vakuumbereich hineinragen und so die Entladungswege unterbrechen. Der Entladungsaufbau wird somit behindert. Wegen der höheren Anzahl an Verbindungsstellen und Einzelkeramiken sind die Kosten für solche Röhren relativ hoch.

Die JP2010073460A offenbart eine Vakuumschaltröhre mit einer gestuften Innenfläche, wobei diese Innenfläche mit einer Schicht mit einem geringen elektrischen Widerstand beschichtet ist.

Aus der US3178541A ist ein ein- oder mehrteiliger Keramikkörper einer Vakuumschaltröhre bekannt, der Vertiefungen aufweist, in denen Schirme angeordnet sein können.

Aufgabe der Erfindung ist es nun, einen Keramikisolator für Vakuumröhren bereitzustellen, der günstiger herzustellen ist und die Nachteile aus dem Stand der Technik beseitigt.

Gelöst wird diese Aufgabe durch den unabhängigen Anspruch 1 und die von diesem Anspruch abhängigen Ansprüche.

Ein erfindungsgemäßer Keramikisolator für Vakuumschaltröhren wird dabei von einem Keramikisolator gebildet, der sich entlang einer Längsausdehnung erstreckt und in dieser Längsausdehnung einen Hohlraum aufweist. Der Hohlraum weist an einer ersten Seite der Längsausdehnung eine erste Öffnung auf und an einer zweiten Seite der Längsausdehnung eine zweite Öffnung. Die erste Öffnung und die zweite Öffnung sind geeignet, um durch geeignete Anschlussmittel gasdicht verschlossen zu werden. Die verschlossene erste Öffnung ist geeignet mindestens einen Festkontakt in den Hohlraum zu führen und die verschlossene zweite Öffnung ist geeignet mindestens einen Bewegkontakt in den Hohlraum zu führen. Der Keramikisolator weist weiter auf der Innenseite des Hohlraums mehrere, sich senkrecht zur Längsausdehnung des Keramikisolators erstreckende, elektrisch leitende Entladungspfadunterbrecher auf, wobei die mehreren elektrisch leitenden Entladungspfadunterbrecher eine ringförmige und/oder wulstförmige Struktur aufweisen. Vorteilhaft ist es, wenn die elektrisch leitenden Entladungspfadunterbrecher senkrecht zur Längsausdehnung des Keramikisolators einen geschlossenen Pfad, also eine geschlossene Struktur, insbesondere eine Ringstruktur, ausbilden. Die mehreren, elektrisch leitenden Entladungspfadunterbrecher weisen einen Abstand zueinander auf und die Ausdehnung der elektrisch leitenden Entladungspfadunterbrecher in Richtung der Längsausdehnung beträgt 5 % bis 30 % des Abstandes zwischen den Entladungspfadunterbrechern in Richtung der Längsausdehnung.

Die geeigneten Anschlussmittel zum gasdichten Verschließen des Keramikisolators sind im Stand der Technik weitgehend bekannt und werden beispielsweise auch als Durchführungen bezeichnet. Insbesondere sind Faltenbalg- oder Wellbalgdurchführungen bekannt um Bewegkontakte vakuumdicht in ein Vakuum zuführen.

Es wird bevorzugt, dass die Keramik des Keramikisolators einteilig ausgeführt ist.

Bei einer weiteren Ausführung zweiteiligen oder mehrteiligen Ausführung können zusätzlich zu den elektrisch leitenden Entladungspfadunterbrechern auch Metallschirme und/oder Metallstrukturen vorgesehen sein, wie sie im Stand der Technik bekannt sind.

Zur starken Erhöhung der Spannungsfestigkeit ist es also auch möglich, mehrteilige, durch Metallstrukturen unterbrochene, Keramikisolatoren zu verwenden, und diese mit elektrisch leitenden Entladungspfadunterbrechern zu kombinieren.

Auch wird ein Keramikisolator bevorzugt, bei dem die mehreren elektrisch leitenden Entladungspfadunterbrecher aus einem Metall, und/oder einer Metall-Metalloxid-Mischung (auch als Cermet bekannt) und/oder einem Halbleiter gebildet werden, worunter auch elektrisch leitfähige halbmetallische Verbindungen wie Metalloxide, Metallkarbide, Metallnitride, Metallboride verstanden werden.

Bevorzugt wird auch, dass der Keramikisolator eine Zylinderform, insbesondere eine Hohlzylinderform, aufweist.

Auch wird bevorzugt, dass die mehreren elektrisch leitenden Entladungspfadunterbrecher mittels einer Metallisierung durch Sputtern oder Aufdampfen gebildet werden. Ebenso geeignet sind andere Verfahren nach dem Stand der Technik wie beispielsweise chemische Abscheidung aus der Flüssig- oder Gasphase, Kaltgas- oder Plasmaspritzen, oder Dickschichtverfahren wie Aufrakeln, Aufkleben oder -drucken mit anschließendem Einbrennen geeigneter Substanzen. Weiter wird bevorzugt, dass die mehreren elektrisch leitenden Entladungspfadunterbrecher zusätzlich über eine zusätzliche weitere Metallisierung verfügen und so die Materialeigenschaften, insbesondere in Bezug auf die elektrischen und mechanischen Eigenschaften optimiert werden.

Bevorzugt wird auch, dass die zusätzliche weitere Metallisierung mittels galvanischer Verfahren und/oder Sputtern und/oder Aufdampfen erzeugt wird.

Bevorzugt wird auch, dass im Hohlraum des Keramikisolators mehrere sich senkrecht zur Längsausdehnung, d.h. in Umfangsrichtung des Keramikisolators erstreckende Metalisierungen angeordnet sind, auf denen die mehreren elektrisch leitenden Entladungspfadunterbrecher befestigt sind.

Auch wird bevorzugt, dass der Abstand zwischen den mehreren elektrisch leitenden Entladungspfadunterbrechern zwischen 5 mm und 50 mm, bevorzugt zwischen 10 und 20 mm beträgt.

Auch wird bevorzugt, dass die mehreren, elektrisch leitenden Entladungspfadunterbrechern einen Abstand zueinander aufweisen und die Ausdehnung der elektrisch leitenden Entladungspfadunterbrecher in Richtung der Längsausdehnung 5 % bis 30 % des Abstandes zwischen den Entladungspfadunterbrechern in Richtung der Längsausdehnung beträgt. Weiter wird auch bevorzugt, dass die Ausdehnung der elektrisch leitenden Entladungspfadunterbrecher in Richtung der Längsausdehnung 5% bis 30%, bevorzugt 10 % bis 20 % des Abstandes zwischen den Entladungspfadunterbrechern in Richtung der Längsausdehnung beträgt.

Bevorzugt wird auch, dass der Keramikisolator auch auf der Außenseite, also der Seite, die nicht im Vakuum angeordnet ist, einen oder mehrere, sich senkrecht zur Längsausdehnung des Keramikisolators erstreckende, elektrisch leitende Entladungspfadunterbrecher aufweist. Bevorzugt wird insbesondere, dass die sich auf der Außenseite befindlichen elektrisch leitenden Entladungspfadunterbrecher einige oder alle der zuvor für die im Hohlraum angeordneten elektrisch leitenden Entladungspfadunterbrecher aufgeführten Eigenschaften besitzen.

Bevorzugt wird auch eine Vakuumschaltröhre mit einem Keramikisolator gemäß den vorstehenden Ausführungen.

Die Anschlussmittel werden auch als Durchführungen bezeichnet. Für den Bewegkontakt kommen insbesondere, aber nicht ausschließlich, Faltenbalge oder Wellbalge in Betracht.

Die Erfindung wird im Folgenden anhand von Figuren erläutert.
- Figur 1:: Schematische Darstellung eines einteiligen, langen Isolators mit geringer elektrischer Festigkeit;
- Figur 2:: Schematische Darstellung eines mehrteiligen Isolators aus dem Stand der Technik zur Unterbrechung von Überschlägen entlang der Oberfläche des Isolators;
- Figur 3:: Graphische Darstellung der Anzahl der Isolatorsegmente über der Segmentlänge der Isolatorsegmente bei 390 KV Blitzstoßspannung;
- Figur 4:: Graphische Darstellung der Isolatorgesamtlänge über der Länge der Isolatorsegmente für eine 650 KV Blitzstoßbelastung;
- Figur 5:: Schematische Darstellung eines erfindungsgemäßen Keramikisolators mit elektrisch leitenden Entladungspfadunterbrechern;
- Figur 6:: Vakuumschaltröhre mit einem erfindungsgemäßen Keramikisolator mit elektrisch leitenden Entladungspfadunterbrechern.

Die Figur 1 zeigt beispielhaft und schematisch einen langen, einteiligen Isolator 5 einer Vakuumröhre mit einer Vakuumseite 2 und einer Gasseite oder Außenseite 3. Bei hohen Spannungen entsteht entlang der Oberfläche des Isolators 5 auf der Vakuumseite 2 ein Durchschlagspfad 4.

Dieser Durchschlagspfad wird im Vakuum durch Desorption adsorbierter Gasschichten durch feldemittierte Elektronen beherrscht.

Figur 2 zeigt einen mehrteiligen Isolator 6, wobei die einzelnen Isolatorsegmente des Isolators 6 von metallischen Feldsteuerungselementen 7 unterbrochen wird, und die metallischen Feldsteuerungselemente zumindest auf der Vakuumseite 2 in das Vakuum hereinragen, um so für eine Unterbrechung des Überschlagspfades zu sorgen.

Bei der Figur 3 handelt es sich um eine graphische Darstellung der Gesamtanzahl von Isolatorsegmenten Y1 über die Segmentlänge der Isolatorsegmente X1 in mm zur Isolation von 390 KV Blitzstoßspannungen. Gezeigt ist also die Anzahl der zur Isolation von 390 KV Blitzstoßspannungen mindestens notwendigen keramischen Isolatorsegmente als Funktion der Segmentlänge. Für eine Lösung mit einer Einzelkeramik ist demnach eine Länge von ca. 700 mm notwendig.

Die Figur 4 zeigt eine graphische Darstellung der Gesamtisolatorlänge Y2 in mm über der Segmentlänge der Isolatoren X2 in mm für eine 650 KV Blitzstoßbelastung. Es wird also die Gesamtisolatorlänge einer Isolatoranordnung für 650 kV Blitzstoßbelastungen als Funktion der Länge der einzelnen Segmente gezeigt. Für kurze Isolatorsegmente von z.B. 30 mm Länge sind also Gesamtisolatorlängen von unter 300 mm möglich.

Die Figur 5 zeigt einen erfindungsgemäßen Keramikisolator 10 mit seiner Längsausdehnung 20 und einem sich in dem Keramikisolator befindlichen Hohlraum 15. Der Keramikisolator weist Entladungspfadunterbrecher 12 auf.

Auf einer ersten Seite 30 der Längsausdehnung 20 ist eine erste Öffnung 31 angeordnet, an einer zweiten Seite 32 der Längsausdehnung 20 ist eine zweite Öffnung 33 angeordnet.

Die Figur 6 zeigt eine erfindungsgemäße Vakuumschaltröhre 1 mit einem Festkontakt 38, der sich durch ein Anschlussmittel 40 durch die verschlossene erste Öffnung 35 erstreckt. Gezeigt ist auch der Bewegkontakt 37 der Vakuumschaltröhre 1, der sich durch ein geeignetes Anschlussmittel 40, hier ist ein Falten- oder Wellbalg angedeutet, durch die zweite verschlossene Öffnung 36 erstreckt. Die Vakuumschaltröhre 1 weist des Weiteren einen erfindungsgemäßen Keramikisolator 10 mit Entladungspfadunterbrechern 12 auf. Der Festkontakt 38 und der Bewegkontakt 37 erstrecken sich entlang der Längsausdehnung 20.

## Patentansprüche

1. Keramikisolator (10) für Vakuumschaltröhren (1), wobei der Keramikisolator (10) sich entlang einer Längsausdehnung (20) erstreckt und in dieser Längsausdehnung (20) einen Hohlraum (15) bildet,
wobei der Hohlraum (15) an einer ersten Seite (30) der Längsausdehnung (20) eine erste Öffnung (31) und an einer zweiten Seite (32) der Längsausdehnung (20) eine zweite Öffnung (33) aufweist, die geeignet sind durch geeignete Anschlussmittel (40) gasdicht verschlossen zu werden und wobei die verschlossene erste Öffnung (35) geeignet ist, mindestens einen Festkontakt (38) in den Hohlraum (15) zu führen, und die verschlossene zweite Öffnung (37) geeignet ist, mindestens einen Bewegkontakt (37) in den Hohlraum (15) zu führen,
wobei der Keramikisolator (10) auf einer Innenseite des Hohlraumes (15) mehrere sich senkrecht zur Längsausdehnung (20) des Keramikisolators (10) erstreckende, elektrisch leitende Entladungspfadunterbrecher (12) aufweist, wobei
die mehreren elektrisch leitenden Entladungspfadunterbrecher (12) eine ringförmige und/oder wulstförmige Struktur aufweisen, **dadurch gekennzeichnet, dass** die mehreren elektrisch leitenden Entladungspfadunterbrecher (12) einen Abstand zueinander aufweisen und die Ausdehnung der elektrisch leitenden Entladungspfadunterbrecher (12) in Richtung der Längsausdehnung (20) 5% bis 30% des Abstandes zwischen den Entladungspfadunterbrechern (12) in Richtung der Längsausdehnung (20) beträgt.

2. Keramikisolator (10) für Vakuumschaltröhren (1) nach Anspruch 1,
**dadurch gekennzeichnet, dass**
die Keramik des Keramikisolators (10) einteilig ausgeführt ist.

3. Keramikisolator (10) für Vakuumschaltröhren (1) nach einem der Ansprüche 1 oder 2,
**dadurch gekennzeichnet, dass**
die mehreren elektrisch leitenden Entladungspfadunterbrecher (12) aus einem Metall und/oder einem Cermet und/oder einem Halbleiter gebildet werden.

4. Keramikisolator (10) für Vakuumschaltröhren (1) nach einem der vorstehenden Ansprüche,
**dadurch gekennzeichnet, dass**
der Keramikisolator (10) eine Zylinderform aufweist.

5. Keramikisolator (10) für Vakuumschaltröhren (1) nach einem der vorstehenden Ansprüche,
**dadurch gekennzeichnet, dass**
die mehreren elektrisch leitenden Entladungspfadunterbrecher (12) mittels einer Metallisierung, und/oder Spritzverfahren, und/oder chemische Abscheideverfahren, und/oder Druckverfahren, und/oder Sputtern und/oder Aufdampfen gebildet sind.

6. Keramikisolator (10) für Vakuumschaltröhren (1) nach Anspruch 5,
**dadurch gekennzeichnet, dass**
die mehreren elektrisch leitenden Entladungspfadunterbrecher (12) zusätzlich über eine zusätzliche weitere Metallisierung verfügen.

7. Keramikisolator (10) für Vakuumschaltröhren (1) nach Anspruch 6,
**dadurch gekennzeichnet, dass**
die zusätzliche weitere Metallisierung mittels galvanischer Verfahren, und/oder chemische Abscheideverfahren, und/oder Druckverfahren, und/oder Sputtern und/oder Aufdampfen erzeugt ist.

8. Keramikisolator (10) für Vakuumschaltröhren (1) nach einem der Ansprüche 1 bis 4,
**dadurch gekennzeichnet, dass**
im Hohlraum (15) des Keramikisolators (10) ein oder mehrere sich senkrecht zur Längsausdehnung (20) des Keramikisolator (10) erstreckende Metallisierungen angeordnet sind, auf denen die mehreren elektrisch leitenden Entladungspfadunterbrecher (12) befestigt sind.

9. Keramikisolator (10) für Vakuumschaltröhren (1) nach einem der vorstehenden Ansprüche,
**dadurch gekennzeichnet, dass**
der Abstand zwischen den mehreren elektrisch leitenden Entladungspfadunterbrechern (12) zwischen 5mm und 50mm, bevorzugt zwischen 10mm und 20mm, beträgt.

10. Keramikisolator (10) für Vakuumschaltröhren (1) nach einem der vorstehenden Ansprüche,
**dadurch gekennzeichnet, dass**
die mehreren elektrisch leitenden Entladungspfadunterbrecher (12) einen Abstand zueinander aufweisen und die Ausdehnung der elektrisch leitenden Entladungspfadunterbrecher (12) in Richtung der Längsausdehnung (20) 10% bis 20% des Abstandes zwischen den Entladungspfadunterbrechern (12) in Richtung der Längsausdehnung (20) beträgt.

11. Keramikisolator (10) für Vakuumschaltröhren (1) nach einem der vorstehenden Ansprüche,
**dadurch gekennzeichnet, dass**
der Keramikisolator (10) auch auf der Außenseite einen oder mehrere sich senkrecht zur Längsausdehnung (20) des Keramikisolators (10) erstreckende, elektrisch leitende Entladungspfadunterbrecher (12) aufweist.

12. Vakuumschaltröhre mit einem Keramikisolator (10) gemäß einem der vorstehenden Ansprüche.

## Claims

1. Ceramic insulator (10) for vacuum interrupters (1), wherein the ceramic insulator (10) extends along a longitudinal extent (20) and forms a cavity (15) in said longitudinal extent (20),
wherein the cavity (15) comprises a first opening (31) on a first side (30) of the longitudinal extent (20), and a second opening (33) on a second side (32) of the longitudinal extent (20), the openings being suitable for being sealed in a gas-tight manner using appropriate connecting means (40), and wherein the sealed first opening (35) is suitable for guiding at least one fixed contact (38) into the cavity (15), and the sealed second opening (37) is suitable for guiding at least one moving contact (37) into the cavity (15), wherein
the ceramic insulator (10) comprises, on an inner face of the cavity (15), a plurality of electrically conductive discharge path interrupters (12), extending perpendicularly to the longitudinal extent (20) of the ceramic insulator (10), wherein the plurality of electrically conductive discharge path interrupters (12) have an annular and/or convex structure,
**characterized in that**
the plurality of electrically conductive discharge path interrupters (12) have a mutual clearance, and the extent of the electrically conductive discharge path interrupters (12), in the direction of the longitudinal extent (20), is 5% to 30% of the clearance between the discharge path interrupters (12) in the direction of the longitudinal extent (20).

2. Ceramic insulator (10) for vacuum interrupters (1) according to Claim 1,
**characterized in that**
the ceramic of the ceramic insulator (10) is configured as a one-piece component.

3. Ceramic insulator (10) for vacuum interrupters (1) according to either of Claims 1 and 2,
**characterized in that**
the plurality of electrically conductive discharge path interrupters (12) are formed from a metal and/or a cermet and/or a semiconductor.

4. Ceramic insulator (10) for vacuum interrupters (1) according to one of the preceding claims,
**characterized in that**
the ceramic insulator (10) has a cylindrical shape.

5. Ceramic insulator (10) for vacuum interrupters (1) according to one of the preceding claims,
**characterized in that**
the plurality of electrically conductive discharge path interrupters (12) are formed by means of a metal-plating method, and/or a spraying method, and/or a chemical deposition method, and/or a printing method, and/or sputtering and/or vapor deposition.

6. Ceramic insulator (10) for vacuum interrupters (1) according to Claim 5,
**characterized in that**
the plurality of electrically conductive discharge path interrupters (12) are additionally provided with an additional further metal plating.

7. Ceramic insulator (10) for vacuum interrupters (1) according to Claim 6,
**characterized in that**
the additional further metal plating is generated by galvanic methods, and/or by chemical deposition methods, and/or by printing methods, and/or by sputtering and/or by vapor deposition.

8. Ceramic insulator (10) for vacuum interrupters (1) according to one of Claims 1 to 4,
**characterized in that**
in the cavity (15) of the ceramic insulator (10), one or more metal platings are arranged, extending perpendicularly to the longitudinal extent (20) of the ceramic insulator (10), upon which the plurality of electrically conductive discharge path interrupters (12) are secured.

9. Ceramic insulator (10) for vacuum interrupters (1) according to one of the preceding claims,
**characterized in that**
the clearance between the plurality of electrically conductive discharge path interrupters (12) lies between 5 mm and 50 mm, preferably between 10 mm and 20 mm.

10. Ceramic insulator (10) for vacuum interrupters (1) according to one of the preceding claims,
**characterized in that**
the plurality of electrically conductive discharge path interrupters (12) have a mutual clearance, and the extent of the electrically conductive discharge path interrupters (12), in the direction of the longitudinal extent (20), is 10% to 20% of the clearance between the discharge path interrupters (12) in the direction of the longitudinal extent (20).

11. Ceramic insulator (10) for vacuum interrupters (1) according to one of the preceding claims,
**characterized in that**
the ceramic insulator (10), on the outer side, also comprises one or more electrically conductive discharge path interrupters (12), extending perpendicularly to the longitudinal extent (20) of the ceramic insulator (10).

12. Vacuum interrupter having a ceramic insulator (10) according to one of the preceding claims.

## Revendications

1. Isolateur (10) en céramique de tube (1) d'interrupteur à vide, dans lequel l'isolateur (10) en céramique s'étend suivant une étendue (20) en longueur et forme, dans cette étendue (20) en longueur, une cavité (15),
dans lequel la cavité (15) a, d'un premier côté (30) de l'étendue (20) en longueur, une première ouverture (31) et, d'un deuxième côté (32) de l'étendue (20) en longueur, une deuxième ouverture (33), qui sont propres à être fermées d'une manière étanche au gaz par des moyens (40) appropriés de raccordement et dans lequel la première ouverture (35) fermée est propre à faire passer au moins un contact (38) fixe dans la cavité (15) et la deuxième ouverture (37) fermée est propre à faire passer au moins un contact (37) mobile dans la cavité (15),
dans lequel l'isolateur (10) en céramique a, sur une face intérieure de la cavité (15), plusieurs interrupteurs (12) de chemin de décharge conducteurs de l'électricité et s'étendant perpendiculairement à l'étendue (20) en longueur de l'isolateur (10) en céramique, dans lequel les plusieurs interrupteurs (12) de chemin de décharge conducteurs de l'électricité ont une structure en forme d'anneau et/ou en forme de bourrelet,
**caractérisé en ce que**
les plusieurs interrupteurs (12) de chemin de décharge conducteurs de l'électricité sont à distance les uns et des autres et l'étendue des interrupteurs (12) de chemin de décharge conducteurs de l'électricité, dans la direction de l'étendue (20) en longueur, représente de 5% à 30% de la distance entre les interrupteurs (12) de chemin de décharge dans la direction de l'étendue (20) en longueur.

2. Isolateur (10) en céramique pour des tubes (1) d'interruption à vide suivant la revendication 1, **caractérisé en ce que**
la céramique de l'isolateur (10) en céramique est réalisée d'une seule pièce.

3. Isolateur (10) en céramique pour des tubes (1) d'interruption à vide suivant la revendication 1 ou 2, **caractérisé en ce que**
les plusieurs interrupteurs (12) de chemin de décharge conducteurs de l'électricité sont en un métal et/ou en un cermet et/ou en un semiconducteur.

4. Isolateur (10) en céramique pour des tubes (1) d'interruption à vide suivant l'une des revendications précédentes,
**caractérisé en ce que**
l'isolateur (10) en céramique a la forme d'un cylindre.

5. Isolateur (10) en céramique pour des tubes (1) d'interruption à vide suivant l'une des revendications précédentes,
**caractérisé en ce que**
les plusieurs interrupteurs (12) de chemin de décharge conducteurs de l'électricité sont formés au moyen d'une métallisation, et/ou d'un procédé d'injection, et/ou d'un procédé de dépôt chimique, et/ou d'un procédé d'impression, et/ou par pulvérisation cathodique et/ou par évaporation.

6. Isolateur (10) en céramique pour des tubes (1) d'interruption à vide suivant la revendication 5, **caractérisé en ce que**
les plusieurs interrupteurs (12) de chemin de décharge conducteurs de l'électricité disposent en outre d'une autre métallisation supplémentaire.

7. Isolateur (10) en céramique pour des tubes (1) d'interruption à vide suivant la revendication 6, **caractérisé en ce que**
l'autre métallisation supplémentaire est produite au moyen d'un procédé galvanique, et/ou du procédé de dépôt chimique, et/ou d'un procédé d'impression, et/ou de pulvérisation cathodique et/ou d'évaporation.

8. Isolateur (10) en céramique pour des tubes (1) d'interruption à vide suivant l'une des revendications 1 à 4,
**caractérisé en ce que**
dans la cavité (15) de l'isolateur (10) en céramique sont disposées une ou plusieurs métallisations, qui s'étendent perpendiculairement à la direction (20) en longueur de l'isolateur (10) en céramique, et sur lesquelles sont fixés les plusieurs interrupteurs (12) de chemin de décharge conducteurs de l'électricité.

9. Isolateur (10) en céramique pour des tubes (1) d'interruption à vide suivant l'une des revendications précédentes,
**caractérisé en ce que** la distance entre les plusieurs interrupteurs (12) de chemin de décharge conducteurs de l'électricité est comprise entre 5 mm et 50 mm, de préférence entre 10 mm et 20 mm.

10. Isolateur (10) en céramique pour des tubes (1) d'interruption à vide suivant l'une des revendications précédentes,
**caractérisé en ce que**
les plusieurs interrupteurs (12) de chemin de décharge conducteurs de l'électricité sont à distance les uns des autres et l'étendue des interrupteurs (12) de chemin de décharge conducteurs de l'électricité, dans la direction de l'étendue (20) en longueur, représentent de 10% à 20% de la distance entre les interrupteurs (12) de chemin de décharge dans la direction de l'étendue (20) en longueur.

11. Isolateur (10) en céramique pour des tubes (1) d'interruption à vide suivant l'une des revendications précédentes,
**caractérisé en ce que**
l'isolateur (10) en céramique a également, sur la face extérieure, un ou plusieurs interrupteurs (12) de chemin de décharge conducteurs de l'électricité et s'étendant perpendiculairement à l'étendue (20) en longueur de l'isolateur (10) en céramique.

12. Tube d'interrupteur à vide ayant un isolateur (10) en céramique suivant l'une des revendications précédentes.
